# EUROPÄISCHE PATENTSCHRIFT

(11) **EP 2 607 565 B1**
(45) Veröffentlichungstag und Bekanntmachung des Hinweises auf die Patenterteilung: **06.04.2016**
(21) Anmeldenummer: 12007479.4
(22) Anmeldetag: 02.11.2012
(51) Int. Cl.: E04B 7/02, E04G 21/24, E04G 21/28, E04C 3/11

(54) **Kederdachfirstträger und Kederdachträgereinrichtung**
Cedar roof ridge support and a cedar roof ridge arrangement
Poutre de toit transversale avec bourrelet et une entité avec des poutres de toit transversale avec bourrelet

(30) Priorität: 21.12.2011 DE 102011121782
(43) Veröffentlichungstag der Anmeldung: 26.06.2013
(73) Patentinhaber: Wilhelm Layher Verwaltungs-GmbH, 74363 Güglingen-Eibensbach (DE)
(72) Erfinder:
(74) Vertreter: Clemens, Gerhard

(56) Entgegenhaltungen:
- EP-A1- 1 227 203
- CA-A1- 2 241 715
- DE-A1- 3 542 610
- DE-A1-102010 015 388
- FR-A- 863 211
- FR-A- 863 582
- GB-A- 273 127
- US-A- 5 784 842

## Beschreibung

### TECHNISCHES GEBIET

Die folgende Erfindung betrifft einen Kederdachfirstträger für eine Kederdachkonstruktion mit einem in Längsrichtung gekrümmten oder geknickten Verlauf, wobei gegebenenfalls in den Endbereichen des Kederdachfirstträgers, insbesondere geradlinig verlaufende, Kederdachträger anschließbar sind, einem, insbesondere durchgehenden, Obergurt mit einer Anschlusseinrichtung für Kederschienen von Dachplanen und zumindest einem zwischen Obergurt und Untergurt verlaufenden Vertikalstab. Die vorliegende Erfindung betrifft weiterhin einen Kederdachträger oder eine Kederdachträgereinrichtung mit einem derartigen Kederdachfirstträger, wobei im Untergurtbereich ein Knotenblech vorhanden ist, an das ein von links und rechts ankommender Untergurt angeschlossen ist.

### STAND DER TECHNIK

Die Kederdachsysteme, die in dem Katalog "Layher Schutz-Systeme Komplettprogramm", Ausgabe 01.04.2010 beschrieben sind, können schnell und einfach für die unterschiedlichsten Anwendungen erstellt werden. Sie stellen ein leichtes und wirtschaftliches Wetterschutzdach dar. Derartige Kederdächer werden häufig bei Dachsanierung, Aufstockung, Brücken- und Autobahnbaustellen oder im Veranstaltungsbereich eingesetzt. Die einzelnen Bauteile des Kederdaches sind dabei insbesondere gewichtsmäßig so dimensioniert, dass das Kederdach in der Regel ohne Kran aufgebaut werden kann, das heißt, dass das Kederdach in Leichtbauweise erstellt werden kann.

Die Montage soll möglichst einfach und schnell erfolgen, was durch wenige unterschiedliche Bauteile ermöglicht wird, die einerseits hinsichtlich ihres Eigengewichts optimiert sind und andererseits bezüglich ihrer Traglast und Spannweiten unterschiedlichsten Einsatzfällen genügen.

In der genannten Veröffentlichung ist ein Kederdachfirstträger beschrieben, der einen durchgehenden gekrümmten oder geknickten Obergurt und einen durchgehend geknickten Untergurt aufweist. In der Mitte ist zwischen den beiden Gurten ein Firststab eingeschweißt und jeweils rechts und links beabstandet zu dem Firststab ist ein Vertikalstab eingeschweißt.

Auch die weiteren bekannten Kederdachfirstträger weisen keine Diagonalen auf, die dazu geeignet sind, die Abtragung der Biegung und Querkraft sicherzustellen. Daher treten relativ hohe Beanspruchungen insbesondere im Untergurt auf.

Aus der DE 10 2010 015 388 A1 ist ein Firstgelenk gemäß dem Oberbegriff von Anspruch 1 für ein Wetterschutzdach bekannt, das auch als Kederdach ausgebildet sein kann. Bei diesem Fistgelenk wird vornehmlich darauf abgezielt, dass im Bereich des Firstgelenkes zwei Knotenbleche vorhanden sind, die über eine Kulissenführung schwenkbar miteinander verbunden sind. Dadurch ist eine Neigungseinstellung des links und rechts ankommenden Obergurts bzw. des gesamten Fachwerkträgers möglich. Die ankommenden Untergurte sind über ein Zugglied miteinander verbunden, wobei eine Lasche verwendet wird. Somit ist ein Kederdachfirstträger mit Obergurt und Untergurt vorhanden, bei dem im Untergurtbereich ein Knotenblech angeordnet ist, um einen links und rechts ankommenden Untergurt anzuschließen, wobei allerdings ein Zugglied dazwischen geschaltet ist.

Die DE 35 42 610 A1 offenbart ein Schnell-Montage-Hallendach, bei dem es darum geht, dass die Obergurte der als Fachwerkträger ausgebildeten Dachbinder nach oben offene Profile aufweisen, in die von oben eingreifende Randleisten von Rahmenprofilen für die Dachhaut vorhanden sind. Es ist ganz allgemein beschrieben, dass unter anderem die Untergurte der Fachwerkträger über Knotenbleche miteinander verbunden sind. Die Ausführung speziell als Kederdach ist in dieser Druckschrift nicht beschrieben.

Die US 5,784,842 A offenbart ein Kederdachsystem mit Fachwerkträgern, ohne dass zur Verbindung der Fachwerkstäbe Knotenbleche eingesetzt werden. Vielmehr werden die Stäbe miteinander verschweißt.

Aus der CA 2 241 715 A1, FR 863 211 A, FR 863 582 A, GB 273 127 A und EP 1 227 203 A1, die vornehmlich aus dem Bereich des klassischen Stahlbaus stammen, ist es schon seit sehr langer Zeit bekannt, die Fachwerkstäbe von Fachwerkträgern - unter anderem auch die Untergurte - mittels Knotenbleche miteinander zu verbinden.

### DARSTELLUNG DER ERFINDUNG

Ausgehend vom eingangs genannten Stand der Technik liegt auf der vorliegenden Erfindung die Aufgabe beziehungsweise das technische Problem zugrunde, einen Kederdachfirstträger beziehungsweise eine Kederdachträgereinrichtung der eingangs genannten Art anzugeben, der / die von der Beibehaltung einer einfachen und schnellen Montage und einer wirtschaftlichen Herstellung den statischen Erfordernissen genügt und insbesondere hohe Traglasten gewährleistet und mittels dem /derer große Spannweiten des Gesamtdaches erzielt werden können.

Der erfindungsgemäße Kederdachfirstträger für eine Kederdachkonstruktion ist durch die Merkmale des unabhängigen Anspruchs 1 gegeben. Vorteilhafte Ausgestaltungen und Weiterbildungen sind Gegenstand der von dem unabhängigen Anspruch 1 direkt oder indirekt abhängigen Ansprüchen 1 bis 11.

Die erfindungsgemäße Kederdachträgereinrichtung ist durch die Merkmale des unabhängigen Anspruchs 12 gegeben. Vorteilhafte Ausgestaltungen und Weiterbildungen der Kederdachträgereinrichtung sind durch die Merkmale der von dem unabhängigen Anspruch 12 direkt oder indirekt abhängigen Ansprüche 13 und 14 gegeben.

Der erfindungsgemäße Kederdachfirstträger ist demgemäß dadurch gekennzeichnet, dass das Knotenblech eine Grundplatte aufweist, an die jeweils in Längsrichtung der Untergurte eine Untergurtvorsprungeinheit angeformt ist und das Knotenblech in seinem oberen Wandbereich jeweils eine nach oben offene Ausnehmung aufweist, die an die Außenquerschnittskontur der Vertikalstäbe beziehungsweise Diagonalstäbe angepasst ist, so dass auf eine Schlitzung dieser Stäbe zum Anschluss an das Knotenblech verzichtet werden kann und diese direkt an das Knotenblech angeschlossen werden können, was eine Reduzierung der Herstellkosten ermöglicht.

Durch diese Verlängerung des Knotenblechs ist es möglich, die Schweißeinflusszone des Anschlusses der Untergurte an das Knotenblech besser zu verteilen, so dass die auftretenden Zugkräfte im Untergurt aufgenommen werden können. Dies ist insbesondere vorteilhaft bei der Verwendung von dem Material Aluminium. Des Weiteren werden einfache Anschlussmöglichkeiten gewährleistet.

Erfindungsgemäß ist der bekannte, durchgehende geknickte Untergurt, der hinsichtlich der Traglast als kritisch anzusehen ist, ersetzt worden durch zwei in diesem Bereich an ein Knotenblech angeschlossene Untergurte, wobei gemäß einer besonders bevorzugten Ausgestaltung an das Knotenblech und /oder die Untergurte jeweils ein rechter beziehungsweise ein linker Diagonalstab angeschlossen ist. Vorteilhaft ist gleichzeitig ein als zentraler, mittiger Firststab ausgebildeter Vertikalstab und jeweils ein rechts und links beabstandeter zum Firststab angeordneter weiterer Vertikalstab angeschlossen, so dass die Diagonalen insgesamt relativ nahe an den Knickpunkt herangeführt werden können und durch den Anschluss der Stäbe an das Knotenblech die Abtragung der Biegung und Querkraft sichergestellt ist, was im Ergebnis eine hohe Traglast zur Folge hat.

Somit ist die Diagonalführung bei dem Kederdachfirstträger bezüglich der statischen Erfordernisse optimiert, wodurch relativ große Spannweiten des gesamten Daches erzielt werden können.

Eine besonders vorteilhafte Ausgestaltung zeichnet sich dadurch aus, dass der linke und rechte Untergurt einen durchgehenden Schlitz aufweist, durch den das Knotenblech hindurchgeführt ist.

In diesem Zusammenhang ist es besonders vorteilhaft, dass das Knotenblech oberseitig der Untergurte einen Überstand aufweist, so dass genügend Platz vorhanden ist, eine Schweißnaht auszubilden.

Die Bauteile des Kederdachfirstträgers beziehungsweise der Kederdachträgereinrichtung können beispielsweise aus Aluminium oder Stahl bestehen.

Der mittige Firststab besitzt gemäß einer vorteilhaften Weiterbildung unterseitig einen nach unten offenen Schlitz, durch den hindurch das Knotenblech geführt ist, wodurch ein problemloser Schweißanschluss des Stabes an das Knotenblech ermöglicht wird.

Eine besonders vorteilhafte konstruktive Ausgestaltung zeichnet sich dadurch aus, dass an das Knotenblech unterseitig eine überstehende Abspannvorsprungeinheit angeformt ist, mit Anschlussmöglichkeiten für Anschlussabspannmittel, insbesondere Seile. Die Anschlussmöglichkeiten können beipielsweise als geschlossene Ausnehmung, insbesondere als zwei beabstandete Ausnehmungen, insbesondere Löcher, ausgebildet sein. Damit ist auf der Unterseite des Kederdachfirstträgers ein Anschluss für Abspannungen vorhanden, was sich vorteilhaft für die Gesamtkonstruktion auswirkt, da bei größeren Spannweiten die Belastungsart Windsog bezüglich der Kederdachträgereinrichtung maßgebend werden kann und durch das Vorsehen einer Abspannung die in der Kederdachträgereinrichtung entstehenden Kräfte deutlich reduziert werden können. In einfacher Art und Weise bietet das über die Untergurte nach unten hinaus geführte Knotenblech die Abspannmöglichkeiten an, wobei das Knotenblech selbst in den geschlitzten Rohren des Untergurtes eingeschoben und angeschweißt ist.

Das Knotenblech trägt somit zur Traglasterhöhung bei, da bei der bekannten Ausführung mit einem durchgehenden Untergurt eine Biegung des Untergurts mit dem minimal möglichen Radius dazu führen würde, dass die entstehenden Umlenkkräfte zusätzliche Biegung mit der Möglichkeit des Versagens im Untergurt hervorrufen. Mit der erfindungsgemäßen Lösung unter Einsatz eines Knotenblechs mit schräg abgeschnittenen geschweißten Rohren ist dieser Nachteil nicht mehr gegeben.

Die erfindungsgemäße Kederdachträgereinrichtung ist dadurch gekennzeichnet, dass sie zumindest einen Kederdachfirstträger der oben genannten Art aufweist, wobei in beiden Endbereichen des Kederdachfirstträgers, insbesondere geradlinig verlaufende, Kederdachträger angeschlossen sein können. Durch den modularen Aufbau der Kederdachträgereinrichtung ist eine einfache Montage problemlos möglich. Die Kederdachträgereinrichtung kann auch allein durch mehrere Kederdachfirstträger gebildet werden zum Beispiel für ein sogenanntes Tonnendach.

Bevorzugt weist der Kederdachfirstträger und/oder die Kederdachträger und/oder die Kederdachtraufträger steigende und fallende Diagonalen auf, wobei jeweils zwischen einem steigenden und fallenden Diagonalenpaar ein Vertikalstab an den Ober- und Untergurt angeschlossen ist und der Abstand der Vertikalstäbe bevorzugt circa 1,0 m (Meter) beträgt. Dadurch kann die Aussteifung der Kederdachträgereinrichtungen innerhalb der Gesamtdachkonstruktion enger als bisher gewählt werden, was sich günstig auf das Traglastverhalten auswirkt.

Weitere Ausführungsformen und Vorteile der Erfindung ergeben sich durch die in den Ansprüchen aufgeführten Merkmale sowie durch das nachstehend angegebene Ausführungsbeispiel. Die Merkmale der Ansprüche können beliebigerweise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im Folgenden anhand des in der Zeichnung dargestellten Beispiels näher beschrieben und erläutert. Die der Beschreibung der Zeichnung zu entnehmenden Merkmale können einzeln für sich oder zu mehreren beliebigen Kombinationen erfindungsgemäß angewandt werden. Es zeigen:
- Fig. 1: thematische Perspektivdarstellung eines Kederdachs mit parallel beabstandet angeordneten Kederdachträgereinrichtungen, jeweils mit einem geknickten Kederdachfirstträger und an diesen angeschlossenen Kederdachträgern und Kederdachtraufträgern,
- Fig. 2: schematische Seitenansicht eines Kederdachfirstträgers, bei dem im Firstbereich unterseitig ein Knotenblech zum Anschluss der Untergurte, Vertikalstäbe und Diagonalstäbe, vorhanden ist,
- Fig. 3: schematische Detailperspektive des Knotenblechs mit mittels Schweißung angeschlossenen Stäben und
- Fig. 4: Seitenansicht der geometrischen Form eines Ausführungsbeispiels eines Knotenblechs mit Untergurtvorsprungeinheiten, einer Abspannvorsprungeinheit und nach oben offenen Ausnehmungen.

### WEGE ZUM AUSFÜHREN DER ERFINDUNG

In Fig. 1 ist in einer Perspektive schematisch ein Kederdach 10 dargestellt, das als Leichtbauwerk ausgebildet ist, das heißt, die Konstruktion des Kederdaches 10 ist so dimensioniert, dass das Dach in der Regel ohne Kran aufgebaut werden kann.

Das Kederdach 10 weist die Form eines Satteldaches auf. Es sind parallel beabstandete Kederdachträgereinrichtungen 12 vorhanden, die als Fachwerkträger ausgebildet sind und in ihren Endbereichen auf speziellen Auflagerkonstruktionen 48 gelagert sind. Die Auflagerkonstruktionen 48 können über ein Spannseil 18 miteinander gekoppelt, das den Dachschub aufnimmt.

Die Kederdachträgereinrichtungen 12 sind über quer zu den Kederdachträgereinrichtungen 12 angeordneten Gitterträger 17 seitlich abgestützt, die eine eventuell horizontal auftretende Belastung zu einem zwischen zwei Kederdachträgereinrichtungen 12 angeordneten Diagonalenverband 19 ableiten.

Die Kederdachträgereinrichtung 12 besteht aus folgenden Bauteilen: im Firstbereich ist ein Kederdachfirstträger 14 angeordnet, der einen Knick aufweist und an dessen Endbereichen jeweils ein Kederdachträger 16 angeschlossen ist. Im Endbereich jedes Kederdachträgers 16 ist ein Kederdachtraufträger 15 angeschlossen, der wiederum auf der Auflagerkonstruktion 48 gelagert ist.

Der Kederdachfirstträger 14 ist in den Fig. 2 und 3 näher dargestellt. Er weist oberseitig einen durchgehenden Obergurt 42 auf, der im Bereich des Firstes gekrümmt ausgebildet ist. Unterseitig ist parallel beabstandet zum Obergurt ein linker und rechter Untergurt 44.1, 44.2 vorhanden. In der Mitte verläuft ein vertikaler Firststab 40 zwischen dem Obergurt 42 und den Untergurten 44.1,44.2. Rechts und links des Firststabes 40 sind geneigt zu dem Firststab 40 und senkrecht zu dem Obergurt 42 beziehungsweise jeweiligen Untergurt 44 jeweils ein rechter und linker Vertikalstab 36, 38 vorhanden. Im weiteren Verlauf des Kederdachfirstträgers 14 schließt sowohl im linken als auch im rechten Randbereich jeweils ein vom Untergurt 44.1 beziehungsweise 44.2 ansteigender rechter beziehungsweise linker Diagonalstab 32, 34 und daran anschließend einen weiteren rechten beziehungsweise linken Diagonalstab 33, 35 an. Il rechten beziehungsweise linken Endbereich des Kederdachfirstträgers 14 ist jeweils ein vertikal zum Obergurt 42 beziehungsweise Untergurt 44.1,44.2 verlaufender weiterer Vertikalstab 39 vorhanden. Desweiteren sind im Endbereich am Obergurt 42 und am Untergurt 44.1, 44.2 Anschlußeinheiten 52 beziehungsweise 54 vorhanden zum Anschluß eines Kederdachträgers 16.

Im Gegensatz zu dem bekannten Kederdachfirstträger weist der anmeldegemäße Kederdachfirstträger 14 somit insgesamt fünf Vertikalstäbe und zwei steigende und fallende Diagonalenpaare auf. Weiterhin ist im Firstbereich im Bereich der Untergurte 44.1, 44.2 ein Knotenblech 20 vorhanden, an dem sowohl der von links als auch der von rechts ankommende Untergurt 44.1,44.2, der Firststab 40, der linke und rechte Vertikalstab 36, 38 und der linke und rechte Diagonalstab 32, 34 angeschlossen ist (siehe Fig. 3). Der Anschluß sämtlicher Stäbe ist als Schweißanschluß ausgebildet. Sämtliche Bauteile bestehen im Ausführungsbeispiel aus Aluminium. Die geknickte Längsrichtung des Kederdachfirstträgers ist in Fig. 2 mit dem Bezugszeichen L angegeben.

Die geometrische Form des Knotenblechs 20 ist in Fig. 4 dargestellt. Das Knotenblech 20 besitzt eine Grundplatte 46, die im oberen Bereich an den geknickten Verlauf angepasst ist, wobei die Längsachsen der anzuschließenden Untergurte 44.1, 44.2 mit U bezeichnet sind. In Richtungs der Achsen U ist an die Grundplatte 46 des Knotenblechs 20 jeweils eine Untergurtvorsprungseinheit 22.1 beziehungsweise 22.2 angeformt. Unterseitig ist an die Grundplatte 46 in Form einer wellenförmigen Aussenkontur eine Abspannvorsprungeinheit 24 angeformt, die zwei beabstandet angeordnete durchgehende Abspannausnehmungen 26 aufweist, so dass es in einfacher Art und Weise möglich ist, an den Abspannausnehmungen 26 jeweils ein Abspannelement, zum Beispiel ein Seil, anzuschließen, um die Dachkonstruktion gegen Windsog abzusichern.

Die Achsen des Firststabes 40 sind in Fig. 2 mit F bezeichnet, die Achsen der Vertikalstäbe mit V und die Achsen der Diagonalstäbe mit D.

Oberseitig besitzt das Knotenblech 20 im Bereich der Achsen V beziehungsweise D jeweils beidseitig eine erste und zweite nach oben offene Ausnehmung 28, 30, wobei beide Ausnehmungen 28, 30 bezüglich ihrer Breite an die Breite des anzuschließenden Vertikalstabes 36, 38 beziehungsweise Diagonalstabes 32, 34 angepaßt ist. Die Ausnehmungen 28, 30 besitzen eine Tiefe Ü. Um dieses Mass Ü steht das eingesetzte Knotenblech 20 über den Untergurt 44.1,44.2 über, was weiter unten beschrieben ist.

Der geschweißte Anschluß der jeweiligen Stäbe beziehungsweise des Untergurts ist in Fig. 3 schematisch dargestellt.

Die Untergurte 44.1, 44.2 und der Firststab 40 weisen einen Schlitz auf, durch den das Knotenblech 20 hindurch geführt ist bis es um das Mass Ü über den Untergurt 44.1, 44.2 übersteht. In diesem eingesetzten Zustand ragt das Knotenblech 20 mit seiner Abspannvorsprungeinheit 24 unterseitig über die Untergurte 44.1 hinaus. Der Firststab 40 ist über das Niveau der Untergurte 44.1, 44.2 hinausgeführt, so dass die Untergurte 44.1, 44.2 aussenseitig an den Firststab 40 angeschlossen werden können.

Der rechte und linke Diagonalstab 32, 34 wird dann in die Ausnehmung 28 eingesetzt und mit dem Knotenblech 20 beziehungsweise dem Untergurt 44.1, 44.2 verschweißt. Entsprechend wird der rechte und linke Vertikalstab 36, 38 jeweils in die Ausnehmung 30 eingeführt und mit dem Knotenblech 20 und dem Untergurt 44.1, 44.2 verschweißt.

Die Untergurtvorsprungeinheit 22.1,22.2, die bereichsweise um das Mass Ü über die Oberseite des Untergurts 44.1, 44.2 hinaussteht ist über eine Schweißnaht mit dem Untergurt 44.1, 44.2 verbunden. Dadurch, dass aufgrund der Untergurtvorsprungeinheit 22.1, 22.2 eine relativ große Länge zur Verfügung steht, kann die Schweißnaht nur einseitig angebracht werden, so dass eine Konzentration von Schweißnähten vermieden wird, was einem möglichen Verzug und oder einer negativen Materialbeeinflussung entgegenwirkt.

Durch das Vorsehen der dargestellten Knotenblechkonstruktion wird gegegnüber dem bekannten durchgehenden, geknickten Untergurt die Traglast deutlich erhöht, so dass Dachkonstruktionen mit größeren Spannweiten möglich sind.

## Patentansprüche

1. Kederdachfirstträger (14) für eine Kederdachkonstruktion mit
- einem in Längsrichtung (L) gekrümmten oder geknickten Verlauf, wobei gegebenenfalls in den Endbereichen des Kederdachfirstträgers (14), insbesondere geradlinig verlaufende, Kederdachträger (12) anschließbar sind,
- einem, insbesondere durchgehenden, Obergurt (42) mit einer Anschlusseinrichtung für Kederschienen von Dachplanen und
- zumindest einem zwischen Obergurt (42) und Untergurt (44.1, 44.2) verlaufenden Vertikalstab (36, 38, 40), wobei
- im Untergurtbereich ein Knotenblech (20) vorhanden ist, an das ein von links und rechts ankommender Untergurt (44.1, 44.2) angeschlossen ist,
- **dadurch gekennzeichnet, dass**
- das Knotenblech (20) eine Grundplatte (46) aufweist, an die jeweils in Längsrichtung (U) der Untergurte (44.1,44.2) eine Untergurtvorsprungeinheit (22.1, 22.2) angeformt ist, und
- das Knotenblech (20) in seinem oberen Wandbereich jeweils eine nach oben offene Ausnehmung (30, 28) aufweist, die an die Außenquerschnittskontur der Vertikalstäbe (36, 38) beziehungsweise Diagonalstäbe (32, 34) angepasst ist.

2. Kederdachfirstträger nach Anspruch 1,
- **dadurch gekennzeichnet, dass**
- an das Knotenblech (20) und/oder die Untergurte (44.1, 44.2) jeweils ein rechter beziehungsweise linker Diagonalstab (32,34) angeschlossen ist.

3. Kederdachfirstträger nach Anspruch 1 oder 2,
- **dadurch gekennzeichnet, dass**
- ein Vertikalstab (40) als zentraler mittiger Firststab ausgebildet ist, der an das Knotenblech (20) beziehungsweise die Untergurte (44.1,44.2) angeschlossen ist.

4. Kederdachfirstträger nach Anspruch 3,
- **dadurch gekennzeichnet, dass**
- links und rechts des Firststabes (40) jeweils ein Vertikalstab (36, 38) vorhanden ist, der an das Knotenblech (20) und/oder die Untergurte (44.1,44.2) jeweils angeschlossen ist.

5. Kederdachfirstträger nach einem oder mehreren der vorstehenden Ansprüche,
- **dadurch gekennzeichnet, dass**
- der linke und rechte Untergurt (44.1, 44.2) einen Schlitz aufweist, durch den hindurch das Knotenblech (20) geführt ist.

6. Kederdachfirstträger nach einem oder mehreren der vorstehenden Ansprüche,
- **dadurch gekennzeichnet, dass**
- an das Knotenblech (20) unterseitig eine Abspannvorsprungeinheit (24) angeformt ist, mit Anschlussmöglichkeiten (26) für Abspannmittel, insbesondere Seile.

7. Kederdachfirstträger nach Anspruch 6,
- **dadurch gekennzeichnet, dass**
- die Anschlussmöglichkeiten (26) als zumindest eine geschlossene Ausnehmung, insbesondere zwei beabstandete Ausnehmungen, insbesondere Löcher, ausgebildet ist/sind.

8. Kederdachfirstträger nach einem oder mehreren der vorstehenden Ansprüche,
- **dadurch gekennzeichnet, dass**
- das Knotenblech (20) oberseitig der Untergurte (44.1, 44.2) einen Überstand (Ü) aufweist.

9. Kederdachfirstträger nach einem oder mehreren der vorstehenden Ansprüche,
- **dadurch gekennzeichnet, dass**
- der Anschluss der Untergurte (44.1, 44.2), der Diagonalstäbe (32,34) und der Vertikalstäbe (36,38,40) durch Schweißung hergestellt ist.

10. Kederdachfirstträger nach einem oder mehreren der vorstehenden Ansprüche,
- **dadurch gekennzeichnet, dass**
- der Obergurt (42), die Untergurte (44.1,44.2), die Vertikalstäbe (36,38), die Diagonalstäbe (32, 34) und das Knotenblech (20) aus Stahl oder Aluminium bestehen.

11. Kederdachfirstträger nach einem oder mehreren der vorstehenden Ansprüche,
- **dadurch gekennzeichnet, dass**
- der Firststab (40) unterseitig einen nach unten offenen Schlitz aufweist, durch den hindurch das Knotenblech (20) geführt ist.

12. Kederdachträgereinrichtung (12),
- **dadurch gekennzeichnet, dass**
- die Kederdachträgereinrichtung (12) durch zumindest einen Kederdachfirstträger (14) nach einem oder mehreren der vorstehenden Ansprüchen 1 bis 11 und an den Kederdachfirstträger (14) beidseitig angeschlossene Kederdachträger (16) und an die Kederdachträger 16 angeschlossenen Kederdachtraufträger (15) gebildet wird.

13. Kederdachträgereinrichtung,
- **dadurch gekennzeichnet, dass**
- die Kederdachträgereinrichtung allein durch einen oder mehrere Kederdachfirstträger (14) nach einem oder mehreren der vorstehenden Ansprüche 1 bis 11 gebildet wird/werden.

14. Kederdachträgereinrichtung nach Anspruch 12 oder 13,
- **dadurch gekennzeichnet, dass**
- der Kederdachfirstträger (14) und/oder die Kederdachträger (16) und/oder die Kederdachtraufträger (15) steigende und fallende Diagonalen (32, 33, 34, 35) aufweisen.

## Claims

1. Keder roof ridge support (14) for a keder roof structure with
- a curved or bent profile in the longitudinal direction (L), wherein where required keder roof supports (12), more particularly running in a straight line, can be connected in the end regions of the keder roof ridge support (14),
- one, more particularly continuous, upper chord (42) with a connection unit for keder rails for roof tarpaulins, and
- at least one vertical bar (36, 38, 40) running between the upper chord (42) and lower chord (44.1, 44.2), wherein
- a junction plate (20) is provided in the lower chord region to which a lower chord (44.1, 44.2) arriving from the left and right is connected,
- **characterized in that**
- the junction plate (20) comprises a base plate (46) on which is formed a lower chord projection unit (22.1, 22.2) in the longitudinal direction (U) of the lower chords (44.1, 44.2), and
- the junction plate (20) has in its upper wall region an upwardly open recess (30, 28) which is adapted to the external cross-sectional contour of the vertical bars (36, 38) and diagonal bars (32, 34) respectively.

2. Keder roof ridge support according to Claim 1
- **characterized in that**
- right and left diagonal bars (32, 34) are attached to the junction plate (20) and/or lower chords (44.1, 44.2) respectively.

3. Keder roof ridge support according to Claim 1 or 2,
- **characterized in that**
- a vertical bar (40) is formed as a central middle ridge bar which is attached to the junction plate (20) and the lower chords (44.1, 44.2) respectively.

4. Keder roof ridge support according to Claim 3,
- **characterized in that** a vertical bar (36, 38) is provided on the left and on the right of the ridge bar (40) and is attached to the junction plate (20) and/or the lower chords (44.1, 44.2).

5. Keder roof ridge support according to one or more of the preceding claims,
- **characterized in that**
- the left and the right lower chord (44.1, 44.2) have a slit through which the junction plate (20) is guided.

6. Keder roof ridge support according to one or more of the preceding claims,
- **characterized in that**
- an anchor stay projection unit (24) is formed on the underneath of the junction plate (20) with attachment possibilities (26) for brace means, more particularly cables.

7. Keder roof ridge support according to Claim 6,
- **characterized in that**
- the attachment possibilities (26) are formed as at least one closed recess, more particularly two spaced recesses, more particularly holes.

8. Keder roof ridge support according to one or more of the preceding claims,
- **characterized in that**
- the junction plate (20) has a projection (Ü) over the top of the lower chords (44.1, 44.2).

9. Keder roof ridge support according to one or more of the preceding claims,
- **characterized in that**
- the attachment of the lower chords (44.1, 44.2), the diagonal bars (32, 34) and the vertical bars (36, 38, 40) is produced by welding.

10. Keder roof ridge support according to one or more of the preceding claims,
- **characterized in that**
- the upper chord (42), the lower chords (44.1, 44.2), the vertical bars (36, 38), the diagonal bars (32, 34) and the junction plate (20) are made from steel or aluminium.

11. Keder roof ridge support according to one or more of the preceding claims,
- **characterized in that**
- the ridge bar (40) has on the underneath a slit which opens downwards through which the junction plate (20) is guided.

12. Keder roof support assembly (12),
- **characterized in that**
- the keder roof support assembly (12) is formed by at least one keder roof ridge support (14) according to one or more of the preceding Claims 1 to 11, and keder roof supports (16) attached on both sides to the keder roof ridge support (14), and keder roof eaves supports (15) attached to the keder roof support (16).

13. Keder roof support assembly
- **characterized in that**
- the keder roof support assembly is formed solely by one or more keder roof ridge supports (14) according to one or more of the preceding Claims 1 to 11.

14. Keder roof support assembly according to Claim 12 or 13
- **characterized in that**
- the keder roof ridge support (14) and/or the keder roof supports (16) and/or the keder roof eaves supports (15) have rising and falling diagonals (32, 33, 34, 35).

## Revendications

1. Support de faîte de toit avec bourrelet (14) pour une construction de toit à bourrelet comprenant :
- un profil courbé ou fléchi dans la direction longitudinale (L), des supports de toit à bourrelet (12), en particulier s'étendant en ligne droite, pouvant être raccordés éventuellement dans les régions d'extrémité du support de faîte de toit avec bourrelet (14),
- une bande supérieure (42), notamment continue, avec un dispositif de raccordement pour des rails à bourrelet de bâches de toit, et
- au moins une barre verticale (36, 38, 40) s'étendant entre la bande supérieure (42) et la bande inférieure (44.1, 44.2),
- une tôle de jonction (20) étant prévue dans la région de la bande inférieure, à laquelle est raccordée une bande inférieure (44.1, 44.2) provenant de la gauche et de la droite,
**caractérisé en ce que**
- la tôle de jonction (20) présente une plaque de base (46) sur laquelle est façonnée, à chaque fois dans la direction longitudinale (U) des bandes inférieures (44.1, 44.2), une unité de saillie de bande inférieure (22.1, 22.2), et
- la tôle de jonction (20) présente, dans sa région de paroi supérieure, à chaque fois un évidement ouvert vers le haut (30, 28), qui est adapté au contour en section transversale extérieur des barres verticales (36, 38) ou des barres diagonales (32, 34).

2. Support de faîte de toit avec bourrelet selon la revendication 1,
**caractérisé en ce qu'**
à chaque fois une barre diagonale droite, respectivement gauche (32, 34) est raccordée à la tôle de jonction (20) et/ou aux bandes inférieures (44.1, 44.2).

3. Support de faîte de toit avec bourrelet selon la revendication 1 ou 2,
**caractérisé en ce qu'**
une barre verticale (40) en tant que barre de faîte médiane centrale est réalisée, laquelle est raccordée à la tôle de jonction (20) ou aux bandes inférieures (44.1, 44.2).

4. Support de faîte de toit avec bourrelet selon la revendication 3,
**caractérisé en ce qu'**
à gauche et à droite de la barre de faîte (40) est à chaque fois prévue une barre verticale (36, 38) qui est raccordée respectivement à la tôle de jonction (20) et/ou aux bandes inférieures (44.1, 44.2).

5. Support de faîte de toit avec bourrelet selon l'une quelconque ou plusieurs des revendications précédentes,
**caractérisé en ce que**
les bandes inférieures gauche et droite (44.1, 44.2) présentent une fente à travers laquelle est guidée la tôle de jonction (20).

6. Support de faîte de toit avec bourrelet selon l'une quelconque ou plusieurs des revendications précédentes,
**caractérisé en ce qu'**
une unité de saillie de tension (24) est façonnée du côté inférieur sur la tôle de jonction (20), avec des possibilités de raccordement (26) pour des moyens de tension, en particulier des câbles.

7. Support de faîte de toit avec bourrelet selon la revendication 6,
**caractérisé en ce que**
les possibilités de raccordement (26) sont réalisées sous forme d'au moins un évidement fermé, en particulier sous forme de deux évidements espacés, en particulier des trous.

8. Support de faîte de toit avec bourrelet selon l'une quelconque ou plusieurs des revendications précédentes,
**caractérisé en ce que**
la tôle de jonction (20) présente du côté supérieur des bandes inférieures (44.1, 44.2) un dépassement (Ü).

9. Support de faîte de toit avec bourrelet selon l'une quelconque ou plusieurs des revendications précédentes,
**caractérisé en ce que**
le raccord des bandes inférieures (44.1, 44.2), des barres diagonales (32, 34) et des barres verticales (36, 38, 40) est réalisé par soudage.

10. Support de faîte de toit avec bourrelet selon l'une quelconque ou plusieurs des revendications précédentes,
**caractérisé en ce que**
la bande supérieure (42), les bandes inférieures (44.1, 44.2), les barres verticales (36, 38), les barres diagonales (32, 34) et la tôle de jonction (20) se composent d'acier ou d'aluminium.

11. Support de faîte de toit avec bourrelet selon l'une quelconque ou plusieurs des revendications précédentes,
**caractérisé en ce que**
la barre de faîte (40) présente du côté inférieur une fente ouverte vers le bas, à travers laquelle est guidée la tôle de jonction (20).

12. Dispositif de support de toit avec bourrelet (12),
**caractérisé en ce que**
le dispositif de support de toit avec bourrelet (12) est formé par au moins un support de faîte de toit avec bourrelet (14) selon l'une quelconque ou plusieurs des revendications précédentes 1 à 11, et par des supports de toit avec bourrelet (16) raccordés des deux côtés au support de faîte de toit avec bourrelet (14) et par des supports de gouttière de toit avec bourrelet (15) raccordés aux supports de toit avec bourrelet (16).

13. Dispositif de support de toit avec bourrelet
**caractérisé en ce que**
le dispositif de support de toit avec bourrelet est formé seulement par un ou plusieurs supports de faîte de toit avec bourrelet (14) selon l'une quelconque ou plusieurs des revendications précédentes 1 à 11.

14. Dispositif de support de toit avec bourrelet selon la revendication 12 ou 13,
**caractérisé en ce que**
le support de faîte de toit avec bourrelet (14) et/ou le support de toit avec bourrelet (16) et/ou le support de gouttière de toit avec bourrelet (15) présentent des diagonales montantes et descendantes (32, 33, 34, 35).
